# FASCICULE DE BREVET EUROPEEN

(11) **EP 1 174 061 B1**
(45) Date de publication et mention de la délivrance du brevet: **27.04.2005**
(21) Numéro de dépôt: 01401660.4
(22) Date de dépôt: 22.06.2001
(51) Int. Cl.: A47F 7/02

(54) **Présentoir de verres de lunettes**
Präsentationsvorrichtung für Brillengläser
Display device for eye glass lenses

(30) Priorité: 17.07.2000 FR 0009316
(43) Date de publication de la demande: 23.01.2002
(73) Titulaire: ESSILOR INTERNATIONAL (Compagnie Générale d'Optique), F-94220 Charenton-le-Pont (FR)
(72) Inventeur: Corbasson, Frédéric, Dallas, Texas 75248 (US)
(74) Mandataire: Santarelli

(56) Documents cités:
- EP-A- 0 654 237
- US-A- 1 547 142
- US-A- 3 826 564
- US-A- 4 948 244

## Description

La présente invention concerne un présentoir de verres de lunettes par un praticien.

Pour la présentation de verres de lunettes, les praticiens utilisent actuellement des lorgnettes qui comprennent un cadre circulaire accueillant un verre de lunettes, ce cadre étant généralement monté pivotant sur un plateau de présentation.

Un exemple de réalisation d'une telle lorgnette est décrit dans le document US-A-1 547 142.

On connaît également du document EP 0 654 237 appartenant à la Demanderesse, un étui de présentation pour verre de lunettes qui comporte, d'une part, un plateau propre à recevoir un verre de lunettes à présenter, et, d'autre part, deux demi-coques, qui, montées pivotantes en bordure du plateau, sont chacune mobiles entre une position de fermeture, dans laquelle elles forment conjointement une coque de protection du plateau, et une position d'ouverture, dans laquelle elles démasquent au contraire celui-ci.

L'inconvénient majeur de tels présentoirs est qu'ils ne permettent de présenter qu'un seul verre de lunettes à la fois.

Par ailleurs, pour démontrer l'efficacité d'un traitement anti-reflet sur un verre de lunettes, il existe déjà un verre de présentation dont le centre seulement est traité anti-reflet.

Enfin, on connaît déjà un présentoir plan, muni de fentes dans lesquelles sont insérés différents verres de lunettes coupés en deux par leur diamètre.

Toutefois, avec un tel présentoir plan, la comparaison de deux verres différents est complexe car elle nécessite la manipulation desdits verres notamment pour les extraire du présentoir.

En outre, un tel présentoir est relativement encombrant et peu pratique.

Afin de pallier aux inconvénients précités, la présente invention propose un nouveau présentoir de verres de lunettes, caractérisé en ce qu'il comprend au moins deux branches supportant chacune une respective d'au moins deux portions de verres de lunettes différents, lesdites branches étant mobiles l'une par rapport à l'autre pour positionner lesdites portions de verres de lunettes bord à bord par leur diamètre, tandis que lesdites branches sont montées sur une platine ayant une surface en regard desdites portions de verres.

Ainsi, grâce au présentoir selon l'invention, un praticien peut aisément :
- démontrer l'efficacité d'un traitement anti-reflet sur une des portions de verres ;
- montrer la différence de courbure entre les portions de verres présentées ;
- montrer la différence d'épaisseur entre les portions de verres présentées ; et
- montrer l'asphéricité desdites portions de verres présentées.

D'autres caractéristiques avantageuses et non limitatives du présentoir selon l'invention sont les suivantes :
- lesdites branches sont montées sur une platine dont la surface en regard desdites branches est apte à absorber la lumière. Préférentiellement, ladite surface est de couleur noir mat. Cela permet de mieux faire apparaître la différence qui existe entre un verre comportant un traitement anti-reflet et un verre sans traitement anti-reflet ;
- ladite platine comporte sur sa tranche un plat et chaque branche comprend sur sa tranche externe, au niveau de son extrémité libre, un plat, les deux plats des branches alignés formant un plat unique parallèle à celui de la platine, permettant de poser verticalement le présentoir sur un support. Ainsi, un tel présentoir posé verticalement, prend peu de place sur un bureau d'un praticien ;
- lesdites branches sont articulées l'une par rapport à l'autre par l'intermédiaire d'un pivot d'axe perpendiculaire au plan contenant lesdites branches. Selon un mode de réalisation de l'invention, lesdites branches sont emboîtées l'une sur l'autre à l'une de leurs extrémités, lesdites extrémités emboîtées desdites branches étant percées d'un orifice pour leur montage sur le pivot. Ledit pivot peut comprendre une vis traversant les orifices de montage superposés desdites branches et vissée dans un fût fileté. Les branches ainsi articulées sont faciles à manipuler ; et
- lesdites branches présentent la forme d'un demi-cercle.

La description qui va suivre en regard des dessins annexés, donnés à titre d'exemples non limitatifs, fera bien comprendre en quoi consiste l'invention et comment elle peut être réalisée.

Sur les dessins annexés :
- les figures 1 et 4 sont des vues schématiques d'un présentoir selon l'invention, dans deux configurations fermée et ouverte,
- la figure 2 est une vue de côté du présentoir selon l'invention posé verticalement sur un support, et
- la figure 3 est une vue partielle de dessus du présentoir de la figure 1.

Sur les figures 1 à 4, on a représenté un présentoir 100 de verres de lunettes A, B.

Ce présentoir 100 comprend ici deux branches 110, 120 qui présentent chacune avantageusement la forme d'un demi-cercle.

Ces branches 110, 120 supportent, sur leur bord intérieur 114, 124, deux demi-verres de lunettes différents B, A.

Par verre de lunettes A, B, on entend ici le palet, de contour circulaire, que constitue un tel verre de lunettes A, B avant son débordage au contour du cercle ou entourage d'une monture de lunettes qu'il doit équiper.

Les branches 110, 120 sont mobiles l'une par rapport à l'autre pour positionner les demi-verres de lunettes B, A bord à bord par leur diamètre (voir figures 1 et 4).

Ici, lesdites branches 110, 120 sont articulées l'une par rapport à l'autre par l'intermédiaire d'un pivot 140 d'axe perpendiculaire au plan contenant lesdites branches 110, 120.

Les branches 110, 120 sont montées par l'intermédiaire de leur pivot 140 sur une platine 130 dont la surface en regard desdites branches 110, 120 est apte à absorber la lumière.

Préférentiellement, ladite surface de la platine 130 est de couleur noir mat.

La platine 130 présente ici globalement la forme d'un disque dont le diamètre correspond au diamètre du cercle formé par les deux branches 110, 120 positionnées en position fermée (figure 1) avec leurs deux extrémités libres 113, 123 bord à bord.

La platine 130 comporte, sur sa tranche 132 à l'opposé du montage du pivot 140, un plat 131, et chaque branche 110, 120 comporte sur sa tranche 112, 122, au niveau de son extrémité libre 113, 123, un plat 111, 121.

Les deux plats 111, 121 alignés des deux branches 110, 120 rapprochées, forment un plat unique, de longueur sensiblement identique à celle du plat 131 de ladite platine 130, positionné parallèlement à celui-ci.

Comme le montre plus particulièrement la figure 2, les plats 131, 111, 121 formés sur la tranche 132 de la platine 130 et sur les tranches 112, 122 des branches 110, 120 permettent de poser le présentoir 100 verticalement sur un support S.

Comme le montre plus particulièrement la figure 3, les branches 110, 120 sont emboîtées l'une dans l'autre à leurs extrémités 115, 125 opposées à leurs extrémités libres 113, 123, lesdites extrémités emboîtées 115, 125 étant percées d'un orifice pour leur montage sur le pivot 140.

Ici, le pivot 140 comprend un fût fileté 143 positionné entre la platine 130 et les branches 110, 120, dans lequel sont vissées des vis 142, l'une des vis 142 traversant les orifices de montage superposés desdites branches 110, 120, et l'autre vis 142 traversant un orifice de montage prévu dans la platine 130.

En outre, les têtes des vis 142 s'appuient sur des rondelles 141 reposant sur les faces externes des branches 110, 120 et de la platine 130.

Autour du fût fileté 143, il est prévu un manchon cylindrique 144 dont une extrémité prend appui sur la face interne des branches 110, 120, l'autre extrémité s'appuyant sur une rondelle élastique 145 reposant sur la surface de la platine 130 en regard desdites branches 110, 120. Cette rondelle élastique 145 permet de compenser les jeux de montage de façon à éviter un flottement au niveau de l'articulation des deux branches 110, 120 l'une par rapport à l'autre.

Les deux branches 110, 120 peuvent être avantageusement réalisées en matériau translucide et peuvent comporter, sur leur face externe qui fait face à l'utilisateur, des indications qualificatives des verres portés par celles-ci.

Comme le montre plus particulièrement la figure 2, le présentoir 100, selon l'invention, permet de montrer la différence d'épaisseur entre les deux verres A et B. En particulier, on peut voir que la portion de verre B est plus épaisse que la portion de verre A.

En outre, grâce à ce présentoir 100, on peut montrer la différence de sphéricité entre les verres. Dans le cas typique représenté, la portion de verre A est asphérique alors que la portion de verre B est sphérique.

La surface de couleur noir mat de la platine 130 placée en regard des verres portés par les branches 110, 120 support du présentoir 100, permet de montrer la différence de traitement anti-reflet entre les deux verres.

En particulier, la portion de verre A présente un traitement anti-reflet alors que la portion de verre B n'en présente pas.

Un tel présentoir 100 est facile à manipuler, il est compact et prend peu de place sur le bureau d'un praticien du fait qu'il peut reposer par ses plats 131, 111, 121 verticalement sur le bureau.

Enfin, les deux branches 110, 120 du présentoir permettent de manipuler aisément les portions de verres A, B à présenter.

La présente invention n'est nullement limitée au mode de réalisation décrit et représenté, mais l'homme du métier saura y apporter toute variante contenue dans le domaine des revendications ci-après.

En particulier, on peut envisager que chaque branche du présentoir supporte plusieurs portions de verres, par exemple deux portions de verres, représentant un quart de verre, de façon à pouvoir positionner, deux par deux, deux portions de verres par leur diamètre.

En outre, les branches du présentoir peuvent présenter une forme différente de la forme en demi-cercle, par exemple une forme en U ou en L.

Enfin, lesdites branches peuvent coulisser l'une par rapport à l'autre au lieu d'être articulées par l'intermédiaire d'un système de pivot.

## Revendications

1. Présentoir (100) de verres de lunettes, **caractérisé en ce qu'**il comprend au moins deux branches (110, 120) supportant chacune une respective d'au moins deux portions de verres de lunettes différents (A, B), lesdites branches (110, 120) étant mobiles l'une par rapport à l'autre pour positionner lesdites portions de verres de lunettes (A, B) bord à bord par leur diamètre, tandis que lesdites branches (110, 120) sont montées sur une platine (130) ayant une surface en regard desdites portions de verres (A, B).

2. Présentoir (100) selon la revendication 1, **caractérisé en ce que** lesdites branches (110, 120) sont montées sur une platine (130) dont la surface en regard desdites branches (110, 120) est apte à absorber la lumière.

3. Présentoir (100) selon la revendication 2, **caractérisé en ce que** ladite surface est de couleur noir mat.

4. Présentoir (100) selon l'une des revendications 2 ou 3, **caractérisé en ce que** ladite platine (130) comporte sur sa tranche un plat (131) et chaque branche (110, 120) comprend sur sa tranche externe, au niveau de son extrémité libre (113,123), un plat (111,121), les deux plats (111,121) des branches (110, 120) alignés formant un plat unique parallèle à celui de la platine (130), permettant de poser le présentoir verticalement sur un support.

5. Présentoir (100) selon l'une des revendications précédentes, **caractérisé en ce que** lesdites branches (110, 120) sont articulées l'une par rapport à l'autre par l'intermédiaire d'un pivot (140) d'axe perpendiculaire au plan contenant lesdites branches (110, 120).

6. Présentoir (100) selon la revendication 5, **caractérisé en ce que** lesdites branches (110, 120) sont emboîtées l'une sur l'autre à l'une de leurs extrémités, lesdites extrémités emboîtées (115, 125) desdites branches étant percées d'un orifice pour leur montage sur le pivot (140).

7. Présentoir (100) selon la revendication 6, **caractérisé en ce que** ledit pivot (140) comprend une vis (142) traversant les orifices de montage superposés desdites branches (110, 120) et vissée dans un fût fileté (143).

8. Présentoir (100) selon l'une des revendications précédentes, **caractérisé en ce que** lesdites branches (110, 120) présentent la forme d'un demi-cercle.

## Patentansprüche

1. Ständer (100) für Brillengläser, **dadurch gekennzeichnet, dass** er zumindest zwei Schenkel (110, 120) umfasst, jeder jeweils einen von zumindest zwei unterschiedlichen Brillenglasabschnitten (A, B) stützend, wobei die Schenkel (110, 120) mit Bezug zueinander beweglich sind, um die Brillenglasabschnitte (A, B) auf Stoß an ihrem Durchmesser zu positionieren, wo hingegen die zwei Schenkel (110, 120) an einer Platte (130) montiert sind, die eine den Glasabschnitten (A, B) gegenüberstehende Oberfläche hat.

2. Ständer (100) nach Anspruch 1, **dadurch gekennzeichnet, dass** die Schenkel (110, 120) an einer Platte (130) montiert sind, deren den Schenkeln (110, 120) gegenüberstehende Oberfläche geeignet ist, Licht zu absorbieren.

3. Ständer (100) nach Anspruch 2, **dadurch gekennzeichnet, dass** die Oberfläche von matter, schwarzer Farbe ist.

4. Ständer (100) nach einem der Ansprüche 2 oder 3, **dadurch gekennzeichnet, dass** die Platte (130) an ihrem Umfang eine Abflachung (131) umfasst und jeder Schenkel (110, 120) an seinem äußeren Umfang eine Abflachung (111, 121) auf der Höhe seines freien Endes (113, 123) umfasst, wobei die zwei Abflachungen (111, 121) der Schenkel (110, 120) eine einzelne Abflachung bilden, die parallel zu jener der Platte (130) ist, was es ermöglicht den Ständer vertikal auf eine Unterlage zu stellen.

5. Ständer (100) nach einem der vorangehenden Ansprüche, **dadurch gekennzeichnet, dass** die Schenkel (110, 120) mit Bezug zueinander angelenkt sind mittels eines Gelenks (140) mit einer Achse, die senkrecht zu der die Schenkel (110, 120) enthaltenden Ebene ist.

6. Ständer (100) nach Anspruch 5, **dadurch gekennzeichnet, dass** die Schenkel (110, 120) an einem ihrer Enden übereinander zusammengefügt sind, wobei die zusammengefügten Enden (115, 125) der Schenkel von einer Öffnung durchdrungen sind für ihre Montage am Gelenk (140).

7. Ständer (100) nach Anspruch 6, **dadurch gekennzeichnet, dass** das Gelenk (140) eine Schraube (142) umfasst, die durch die überlagerten Montageöffnungen der Schenkel (110, 120) tritt und in eine Gewindehülse (143) geschraubt ist.

8. Ständer (100) nach einem der vorangehenden Ansprüche, **dadurch gekennzeichnet, dass** die Schenkel (110, 120) die Form eines Halbkreises aufweisen.

## Claims

1. An eyeglass lens display unit (100) **characterized in that** it comprises at least two branches (110, 120) each supporting at least two different eyeglass lens portions (A, B), said branches (110, 120) being mobile relative to each other to position said eyeglass lens portions (A, B) edge-to-edge along their diameter, while said branches (110, 120) are mounted on a plate (130) having a surface facing said lens portions (A, B).

2. A display unit (100) according to claim 1 **characterized in that** said branches (110, 120) are mounted on a plate (130) whose surface facing said branches (110, 120) is adapted to absorb light.

3. A display unit (100) according to claim 2 **characterized in that** said surface is matt black.

4. A display unit (100) according to claim 2 or claim 3 **characterized in that** said plate (130) has a flat (131) on its edge, each branch (110, 120) has a flat (111, 121) on the outside edge of its free end (113, 123) and the two flats (111, 121) of the branches (110, 120) when aligned form a single flat parallel to that of the plate (130) and enable said display unit to be placed vertically on a support.

5. A display unit (100) according to any preceding claim **characterized in that** said branches (110, 120) are articulated to each other by means of a pivot (140) whose axis is perpendicular to the plane containing said branches (110, 120).

6. A display unit (100) according to claim 5 **characterized in that** said branches (110, 120) are nested one within the other at one end and said nested ends (115, 125) of said branches incorporate holes for mounting them on the pivot (140).

7. A display unit (100) according to claim 6 **characterized in that** said pivot (140) comprises a screw (142) passing through the superposed mounting holes in said branches (110, 120) and screwed into a threaded bush (143).

8. A display unit (100) according to any preceding claim **characterized in that** said branches (110, 120) are semicircular.
